# EUROPÄISCHE PATENTSCHRIFT

(11) **EP 2 747 213 B1**
(45) Veröffentlichungstag und Bekanntmachung des Hinweises auf die Patenterteilung: **17.03.2021**
(21) Anmeldenummer: 13195444.8
(22) Anmeldetag: 03.12.2013
(51) Int. Cl.: H01R 13/52, H01R 13/629, H01R 13/74

(54) **Adapteranordnung**
Adapter assembly
Agencement d'adaptateur

(30) Priorität: 20.12.2012 DE 202012104999 U
(43) Veröffentlichungstag der Anmeldung: 25.06.2014
(73) Patentinhaber: Weidmüller Interface GmbH & Co. KG, 32758 Detmold (DE)
(72) Erfinder: Heggemann, Christian, 32758 Detmold (DE); Schlingmann, Hans, 32805 Horn-Bad Meinberg (DE)
(74) Vertreter: Specht, Peter

(56) Entgegenhaltungen:
- DE-U1- 8 812 556
- DE-U1- 20 005 860
- US-A1- 2003 109 166
- US-A1- 2003 207 614
- US-A1- 2011 189 888

## Beschreibung

Die vorliegende Erfindung betrifft eine Elektronikbaugruppe nach dem Oberbegriff des Anspruch 1.

Solche Elektronikgehäuse sind dem Fachmann allgemein bekannt.

Elektronik muss häufig in Staub-, Feuchtigkeits- und/oder EMV belasteten Räumen angeordnet werden. Solche Räume sind beispielsweise Außenanlagen, Fertigungsstraßen und/oder die Umgebung von Starkstromanlagen.

Aus der DE 200 05 860 A ist eine Adaptergehäuse für einen Steckverbinder bekannt, welcher dazu ausgelegt ist, als Wanddurchführung verwendet zu werden, wobei ein Befestigungsmittel vorgesehen ist, das dazu ausgelegt ist, mit einer zweiten Adapteranordnung verbunden zu werden. Jede der Adapteranordnungen ist zum Anschluss elektrischer Leitungen an ein Elektronikgehäuse ausgelegt, mit einem Adaptergehäuse, welches einen Innenraum aufweist, und welches an zwei sich gegenüberliegenden Stirnseiten jeweils eine Öffnung aufweist, sowie mit einem Steckverbinder, der im Innenraum des Adaptergehäuses angeordnet und durch die Öffnungen zugänglich ist, wobei jede der Adapteranordnungen ferner einen Anschlussbereich mit einem Befestigungsmittel zum Befestigen der zweiten korrespondierenden Adapteranordnung aufweist.

Aufgabe der Erfindung ist es, eine Elektronikbaugruppe zu schaffen, die ein flexibles hintereinander Schalten mehrerer Elektronikgehäuse ermöglicht und einen sehr guten Staub-, Feuchtigkeits- und/oder EMV- Schutz gewährleistet.

Die Aufgabe wird gelöst mit einer Elektronikbaugruppe gemäß dem Anspruch 1 mit einem Elektronikgehäuse und zwei korrespondierend ausgebildeten Adapteranordnungen. Erfindungsgemäß ist im Elektronikgehäuse eine Elektronik angeordnet. Ebenfalls erfindungsgemäß ist das Elektronikgehäuse von einer Deckelseite aus zugänglich. Dabei ist es mit einem Deckel oder einem Deckelbauteil verschließbar.

Die jeweilige Adapteranordnung ist zum Anschließen eines Kabels und/oder eines hintereinander geschalteten Elektronikgehäuses nutzbar.

Um den erforderlichen Staub-, Feuchtigkeits- und/oder EMV- Schutz zu gewährleiten, sind die Dichtringe bevorzugt in einer Erstreckungsrichtung des Adaptergehäuses hintereinander angeordnet. Vorzugsweise sind einer oder beide Dichtringe im Adaptergehäuse entweder eingelegt, so dass sie flexibel austauschbar ist oder sind, oder eingeschäumt, so dass sie unverlierbar mit dem Adaptergehäuse verbunden ist oder sind. In einer bevorzugten Ausführungsform sind sie aus verschiedenen Materialien gebildet. Dabei ist es bevorzugt, dass eine der Dichtringe als EMV- Schutz ausgebildet ist, wobei die andere der beiden Dichtringe als Staub- und Feuchtigkeitsschutz ausgebildet ist, oder dass beide Dichtringe als Staub- und Feuchtigkeitsschutz ausgebildet sind. Das hintereinander Anordnen der beiden Dichtringe hat nicht nur den Vorteil der flexiblen Anpassbarkeit an die Staub-, Feuchtigkeits- und/oder EMV- Anforderungen, sondern gewährleistet diesbezüglich auch einen besseren Schutz in einer höheren Schutzkategorie.

Als Befestigungsmittel ist bevorzugt ein Steg oder ein Bügel vorgesehen. Es ist bevorzugt, dass der Bügel um eine Drehachse drehbar ist, so dass er von einem Grundzustand in einen Befestigungszustand drehbar ist. Dadurch ist der Bügel einer ersten Adapteranordnung am Steg einer zweiten Adapteranordnung verriegelbar.

Der Steckverbinder weist bevorzugt eine Anschlussseite und eine Kontaktseite auf, wobei die Anschlussseite von der zweiten Öffnung des Adaptergehäuses aus zugänglich ist, und wobei die Kontaktseite von der ersten Öffnung des Adaptergehäuses aus zugänglich ist. Dabei ist es bevorzugt, dass die Anschlussseite als Stecker und/oder Buchse ausgebildet ist. An den Steckverbinder ist daher ein korrespondierend ausgebildeter zweiter Steckverbinder anschließbar, insbesondere einsteckbar. An der Kontaktseite sind bevorzugt Anschlussmittel für elektrische Leitungen vorgesehen, beispielsweise Kabelschuhe, so dass die elektrischen Leitungen schnell anschließbar sind.

Zudem ist der Steckverbinder vorzugsweise lösbar im Adaptergehäuse angeordnet, insbesondere verklemmt, verrastet oder verschraubt. Dadurch ist der Steckverbinder austauschbar oder durch einen anders ausgebildeten Steckverbinder ersetzbar.

Um die Dichtung auch im Innenraum des Adaptergehäuses zu gewährleisten, weist der Steckverbinder ebenfalls bevorzugt eine erste Innenraumdichtung auf, so dass er dichtend im Adaptergehäuse angeordnet ist. Zusätzlich oder alternativ weist das Adaptergehäuse bevorzugt im Innenraum eine zweite Innenraumdichtung auf. Dadurch können Staub, Feuchtigkeit und/oder EMV auch nicht durch den Innenraum des Adaptergehäuses in ein Elektronikgehäuse eindringen.

Vorzugsweise umfasst die Elektronikbaugruppe zwei solcher Adapteranordnungen. Dabei ist es bevorzugt, dass die Adapteranordnungen zueinander korrespondierend ausgebildet sind. Vorzugsweise sind die Adapteranordnungen aneinander oder ineinander gesteckt. Es ist besonders bevorzugt, dass die erste Adapteranordnung ein erstes Befestigungsmittel und einen ersten Steckverbinder aufweist, und dass die zweite Adapteranordnung ein zweites Befestigungsmittel und einen zweiten Steckverbinder aufweist. Ganz besonders bevorzugt sind das erste Befestigungsmittel korrespondierend zum zweiten Befestigungsmittel und der erste Steckverbinder korrespondierend zum zweiten Steckverbinder ausgebildet. Dadurch sind die Adapteranordnungen hintereinander anordbar und aneinander befestigbar.

Die erste Adapteranordnung weist bevorzugt als Befestigungsmittel einen Steg auf, wobei die zweite Adapteranordnung ebenfalls bevorzugt als Befestigungsmittel einen Bügel aufweist. Der Bügel ist bevorzugt von einem Grundzustand um eine Drehachse in einen Befestigungszustand drehbar. Im Befestigungszustand hintergreift der Bügel bei ineinander gesteckten Adapteranordnungen bevorzugt den Steg, so dass die beiden Adapteranordnung lösbar aneinander befestigt sind.

Vorzugsweise sind die Dichtringe umfangsgeschlossen ausgebildet.

Es ist bevorzugt, dass die Adapterbaugruppe bei geöffnetem Elektronikgehäuse in eine Aufnahme des Elektronikgehäuses einlegbar ist, so dass der Dichtungsbereich des Adaptergehäuses in der Aufnahme angeordnet ist. Das Einlegen von der Deckelseite aus ist sehr einfach und schnell möglich.

Besonders bevorzugt liegen die Dichtringe bei in der Aufnahme eingelegter Adapterbaugruppe am geschlossenen Elektronikgehäuse und am Deckel oder Deckelbauteil dichtend an. Die geschlossene Elektronikbaugruppe ist daher gegen Staub- Feuchtigkeit und/oder EMV sehr gut abgedichtet.

Bei einer Elektronikbaugruppe mit Adapterbaugruppe ist es bevorzugt, dass beide Adapteranordnungen jeweils in eine Aufnahme eines Elektronikgehäuses eingelegt sind, so dass die Elektronikgehäuse hintereinander geschaltet sind.

Nachfolgend wird die Erfindung unter Bezug auf die Zeichnungen anhand von Ausführungsbeispielen näher erläutert, wobei weitere Vorteile der Erfindung deutlich werden. Es zeigt:
- Fig. 1: in (a) und (b) zwei zueinander korrespondierend ausgebildete Adapteranordnungen mit einem Adaptergehäuse und einem im Adaptergehäuse angeordneten Steckverbinder, wobei der Steckverbinder in (c) und (d) außerhalb des Adaptergehäuses gezeigt ist,
- Fig. 2: in (a) - (c) eine Elektronikbaugruppe mit einem Elektronikgehäuse und zwei Adapteranordnungen, und
- Fig. 3: zwei geschlossene Elektronikbaugruppe gemäß Fig. 2, die hintereinander geschaltet sind; und
- Fig. 4: in (a) bis (d) verschiedene Ansichten und Schnitte einer alternativen Ausgestaltung eines Adapter- bzw. Steckverbindergehäuses.

Fig. 1 zeigt in (a) eine Adapteranordnung 1, die zum Anschluss elektrischer Leitungen 41 an ein Elektronikgehäuse 5 (s. Fig. 2) vorgesehen ist. Die Adapteranordnung 1 weist ein Adaptergehäuse 11 auf, welches einen Innenraum 114 aufweist und an zwei sich gegenüberliegenden Stirnseiten 13, 14 jeweils eine Öffnung 131, 141, durch die der Innenraum 114 zugänglich ist. Zudem weist die Adapteranordnung 1 einen Steckverbinder 12 auf, der im Innenraum 114 des Adaptergehäuses 11 angeordnet ist. Der Steckverbinder 12 ist ebenfalls durch die Öffnungen 131, 141 zugänglich. Der Steckverbinder 12 und das Adapter- bzw. Steckverbindergehäuse 11 sind in der Fig. 1(c) separat, also demontiert, gezeigt. Der Steckverbinder 12 weist eine Kontaktseite 120 auf, die bei montierter Adapteranordnung 1 durch die erste Öffnung 131 zugänglich ist, sowie eine Anschlussseite 121, die durch die zweite Öffnung 141 zugänglich ist.

Das Adaptergehäuse 11 weist einen Anschlussbereich 111 auf, an dem als Befestigungsmittel 23 ein Steg angeordnet ist, sowie einen Dichtungsbereich 110, an dem zwei Dichtringe 21, 22 angeordnet sind. Die Dichtringe 21, 22 sind in einer Erstreckungsrichtung 8 des Adaptergehäuses 11 hintereinander vorgesehen. Sie können aus demselben oder aus verschiedenen Materialien hergestellt sein. Zudem können sie in den Dichtbereich 110 eingelegt oder stoffschlüssig eingeschäumt sein.

Das Befestigungsmittel 23 ist zum Befestigen einer zweiten korrespondierenden Adapteranordnung 1' vorgesehen. Die zweite korrespondierende Adapteranordnung 1' ist in den Fig. 1(b) und (d) gezeigt. Sie unterscheidet sich von der ersten Adapteranordnung 1 durch das im Anschlussbereich 11' angeordnete Befestigungsmittel 23', dass bei ihr als um eine Drehachse 232 drehbarer Bügel 23' ausgebildet ist. Zudem unterscheiden sich die beiden Adapteranordnungen 1, 1' durch die Ausbildung ihres Steckverbinders 12, 12', der bei der ersten Adapteranordnung 1 als wenigstens eine Buchse und bei der zweiten korrespondierenden Adapteranordnung 1' als wenigstens ein Stecker ausgebildet ist. Dadurch sind die Adapteranordnungen 1, 1' ineinander steckbar.

Durch Drehen des Bügels 23' von einem Grundzustand in einen Befestigungszustand ist bei ineinander gesteckten zueinander korrespondierenden Adapteranordungen 1, 1' der Bügel 23' der zweiten korrespondierenden Adapteranordnung 1' mit dem Steg 23 der ersten Adapteranordnung 1 verriegelbar. Dafür ist am Bügel 23' eine Ausnehmung 231 vorgesehen, die im Befestigungszustand den Steg 23 hintergreift.

Der Steckverbinder 12, 12' ist lösbar im Adapter- bzw. Steckverbindergehäuse 11, 11' angeordnet. Er ist beispielsweise im Adaptergehäuse verklemmt, verrastet oder verschraubt.

Um eine ausreichende Dichtung des Innenraums 114 des Adaptergehäuses 11, 11' zu gewährleisten, sind zudem im Innenraum 114, d. h. im Adaptergehäuse 11, 11' und/oder am Steckverbinder 12, 12' Innenraum Dichtungen (nicht gezeigt) vorgesehen, die ein Eindringen von Staub, Feuchtigkeit und/oder EMV verhindern.

Die Fig. 2 zeigt eine Elektronikbaugruppe 6. Die Elektronikbaugruppe 6 umfasst ein Elektronikgehäuse 5 und hier zwei zueinander korrespondierend ausgebildete Adapteranordnungen 1, 1', die an gegenüberliegenden Gehäusestirnseiten 53, 54 des Elektronikgehäuses 5 in Aufnahmen 50 des Elektronikgehäuses 5 angeordnet sind. Die Adapteranordnungen 1, 1' sind austauschbar in die Aufnahmen 50 eingelegt. Gezeigt ist auch eine Aufnahme 50, in die anstelle einer Adapteranordnung 1, 1' ein Aufnahmeverschluss 51 eingelegt ist.

Das Elektronikgehäuse 5 ist offen dargestellt, so dass es von einer Deckelseite aus zugänglich ist. Der Deckel oder das Deckelbauteil 55 (s. Fig. 3) zum Verschließen des Elektronikgehäuses 5 ist in dieser Fig. nicht dargestellt.

Die Adapterbaugruppen 1, 1' sind bei geöffnetem Elektronikgehäuse 5 jeweils in eine Aufnahme 50 des Elektronikgehäuses 5 von der Deckelseite aus so einlegbar, dass jeweils der Dichtungsbereich des Adaptergehäuses in der Aufnahme angeordnet ist. Um das Eindringen von Staub, Feuchtigkeit und/oder EMV zu verhindern, ist das Elektronikgehäuse 5 jeweils im Bereich der Aufnahmen 50 doppelwandig ausgebildet, wobei jeder der im Dichtbereich 120 angeordneten Dichtringe 21, 22 die Dichtung an einer der beiden Gehäusewände 500 sicherstellt. Bei geschlossenem Elektronikgehäuse 5 liegen die Dichtringe 21, 22 daher jeweils an einer Gehäusewand 500 dichtend an.

Im Gehäuseinnenraum 52 des Elektronikgehäuses 5 ist eine Elektronik 40 angeordnet. Die Elektronik 40 ist über elektrische Leitungen 41 mit elektrischen Kontakten (nicht gezeigt) an der Kontaktseite 120 der Steckverbinder 12, 12', die jeweils von der ersten Öffnung 131 aus zugänglich sind, verbunden.

In der Fig. 3 sind zwei Elektronikbaugruppen 6 gemäß der Fig. 2 hintereinander geschaltet. Dabei ist ein Paar der zueinander korrespondierenden Adapteranordnungen 1, 1' zu einer Adapterbaugruppe ineinander gesteckt. Bei dieser Adapterbaugruppe sind daher der Steckverbinder 12 der ersten Adapteranordnung 1 und der Steckverbinder 12' der zweiten Adapteranordnung 1 korrespondierend zueinander ausgebildet, so dass sie ineinander steckbar sind. Zudem sind das erste Befestigungsmittel 23 der ersten Adapteranordnung 1, welches als Steg ausgebildet ist, und das Befestigungsmittel 23' der zweiten Adapteranordnung 1', welches als Bügel ausgebildet ist, zueinander korrespondierend ausgebildet. Dementsprechend ist der Bügel hier im Befestigungszustand gezeigt, in dem er mit dem Steg verriegelt ist.

In dieser Darstellung sind die Elektronikgehäuse 5 jeweils durch ein Deckelbauteil 55 verschlossen. Aufgrund der im Dichtbereich 110 der Adapteranordnung 1, 1' vorgesehenen beiden Dichtringe 21, 22 ist der Innenraum 52 der Elektronikgehäuse 5 beziehungsweise eine dort angeordnete Elektronik 40 jeweils gut gegen das Eindringen von Staub, Feuchtigkeit und/oder EMV geschützt.

Nach Fig. 4a-d sind die Dichtringe 21, 22 einer alternativen Adapter- bzw. Steckverbindergehäuseanordnung (hier ohne innere Steckverbinder dargestellt) einstückig miteinander über einen zu ihren Ebenen hier quer ausgerichteten Steg 24, der zur Fixierung in eine Nut eingreift miteinander verbunden. Dabei kann auch eine Zweikomponentenherstellung genutzt werden, um die Dichtringe unterschiedlich auszulegen. Die Dichtringe können eingelegt sein oder an das Gehäuse angespritzt sein.

Die Dichtringe 21, 22 können bei allen Ausführungsbeispielen im Dichtbereich 110 jeweils in umlaufende nach außen offene Nuten 115, 116 eingelegt oder eingespritzt sein.

Sie können auch zur Verbesserung der Dichtwirkung umlaufend einen (kleinen) radialen Außensteg aufweisen.

### Bezugszeichenliste

- 1, 1': Adapteranordnung
- 11, 11': Adaptergehäuse
- 110: Dichtungsbereich
- 111: Anschlussbereich
- 114: Innenraum
- 12, 12': Steckverbinder
- 120: Kontaktseite
- 121, 121': Anschlussseite
- 131: Erste Öffnung
- 141: Zweite Öffnung
- 21, 22: Dichtung
- 23, 23': Befestigungsmittel, Steg, Bügel
- 231: Ausnehmung, Kante
- 232: Drehachse
- 233: Drehrichtung
- 40: Elektronik
- 41: Elektrische Leitung
- 5: Elektronikgehäuse
- 50: Aufnahme
- 500: Gehäusewand
- 51: Aufnahmeverschluss
- 52: Gehäuseinnenraum
- 53, 54: Gehäusestirnseiten
- 55: Deckelbauteil
- 6: Elektronikbaugruppe
- 8: Erstreckungsrichtung

## Patentansprüche

1. Elektronikbaugruppe (6) die folgendes aufweist:
a. ein Elektronikgehäuse (5), das von einer Deckelseite aus zugänglich ist und mit einem Deckel oder einem Deckelbauteil verschließbar ist und in dem eine Elektronik angeordnet ist,
**dadurch gekennzeichnet, dass** die Elektronikbaugruppe weiter folgendes Aufweist:
b. zwei zueinander korrespondierend ausgebildete Adapteranordnungen (1, 1'), die an gegenüberliegenden Gehäusestirnseiten (53, 54) des Elektronikgehäuses (5) austauschbar in Aufnahmen (50) des Elektronikgehäuses (5) angeordnet und von der Deckelseite her in diese eingelegt sind,
c. wobei jede der Adapteranordnungen (1, 1') zum Anschluss elektrischer Leitungen (41) an ein Elektronikgehäuse (5) ausgelegt ist, mit einem Adaptergehäuse (11, 11'), welches einen Innenraum (114) aufweist, und welches an zwei sich gegenüberliegenden Stirnseiten (13, 14) jeweils eine Öffnung (131, 141) aufweist, sowie mit einem Steckverbinder (12, 12'), der im Innenraum (114) des Adaptergehäuses (11, 11') angeordnet und jeweils durch die Öffnungen (131, 141) zugänglich ist,
d. wobei jede der Adapteranordnungen (1, 1') ferner einen Anschlussbereich (111) mit einem Befestigungsmittel (23, 23') zum Befestigen einer zweiten korrespondierenden Adapteranordnung (1', 1) sowie einen Dichtungsbereich (110), der in der Aufnahme angeordnet ist, mit zwei Dichtringen (21, 22) zum dichtenden Anordnen im Elektronikgehäuse (5) aufweist, wobei die Dichtringe (21, 22) in einer Erstreckungsrichtung (8) des Adaptergehäuses (11) hintereinander angeordnet sind.

2. Elektronikbaugruppe (6) nach Anspruch 1, **dadurch gekennzeichnet, dass** die Dichtringe (21, 22) einstückig ausgebildet und über wenigstens einen Steg miteinander verbunden sind.

3. Elektronikbaugruppe (6) nach Anspruch 1, **dadurch gekennzeichnet, dass** die Dichtringe (21, 22) getrennt voneinander ausgebildet sind.

4. Elektronikbaugruppe (6) nach einem der vorherigen Ansprüche, **dadurch gekennzeichnet, dass** das Befestigungsmittel (23, 23') ein Steg oder ein Bügel ist.

5. Elektronikbaugruppe (6) nach einem der vorherigen Ansprüche, **dadurch gekennzeichnet, dass** der Steckverbinder (12, 12') eine Anschlussseite (121) und eine Kontaktseite (120) aufweist, wobei die Anschlussseite (121) von der zweiten Öffnung (141) des Adaptergehäuses (11, 11') aus zugänglich ist, und wobei die Kontaktseite (120) von der ersten Öffnung (131) des Adaptergehäuses (11, 11') aus zugänglich ist.

6. Elektronikbaugruppe (6) nach einem der vorherigen Ansprüche, **dadurch gekennzeichnet, dass** die Anschlussseite (121) als Stecker und/oder Buchse ausgebildet ist.

7. Elektronikbaugruppe (6) nach einem der vorherigen Ansprüche, **dadurch gekennzeichnet, dass** der Steckverbinder (12, 12') lösbar im Adaptergehäuse (11, 11') angeordnet ist, insbesondere verklemmt, verrastet oder verschraubt.

8. Elektronikbaugruppe (6) nach einem der vorherigen Ansprüche, **dadurch gekennzeichnet, dass** der Steckverbinder (12, 12') eine Dichtung aufweist, so dass er dichtend im Adaptergehäuse (11, 11') angeordnet ist.

9. Elektronikbaugruppe (6) mit zwei Adapteranordnungen (1, 1') nach einem der vorherigen Ansprüche, die zueinander korrespondierend ausgebildet und ineinander gesteckt sind, wobei die erste Adapteranordnung (1) ein erstes Befestigungsmittel (23) und einen ersten Steckverbinder (12) aufweist, wobei die zweite Adapteranordnung (1') ein zweites Befestigungsmittel (23') und einen zweiten Steckverbinder (12') aufweist, und wobei das erste Befestigungsmittel (23) korrespondierend zum zweiten Befestigungsmittel (23') und der erste Steckverbinder (12) korrespondierend zum zweiten Steckverbinder (12') ausgebildet sind.

10. Elektronikbaugruppe (6) nach Anspruch 9, **dadurch gekennzeichnet, dass** die erste Adapteranordnung (1) als Befestigungsmittel (23) einen Steg und die zweite Adapteranordnung (1') als Befestigungsmittel (23') einen Bügel aufweist, und wobei der Bügel den Steg in einem Befestigungszustand hintergreift.

## Claims

1. Electronic assembly (6), comprising:
a. an electronics housing (5), which is accessible from a cover side and can be closed with a cover or a cover component and in which electronics are arranged,
**characterized in that** the electronic assembly further comprises:
b. two adapter arrangements (1, 1') of mutually corresponding design, which are arranged on opposite housing end faces (53, 54) of the electronics housing (5) interchangeably in receptacles (50) of the electronics housing (5) and are inserted therein from the cover side,
c. wherein each of the adapter arrangements (1, 1') is designed for connecting electrical lines (41) to an electronics housing (5), having an adapter housing (11, 11') which has an interior space (114) and which has an opening (131, 141) on each of two mutually opposite end sides (13, 14), and having a plug connector (12, 12') which is arranged in the interior space (114) of the adapter housing (11, 11') and is accessible in each case through the openings (131, 141),
d. wherein each of the adapter arrangements (1, 1') further comprises a connecting region (111) having a fastening means (23, 23') for fastening a second corresponding adapter arrangement (1', 1) and a sealing region (110), which is arranged in the receptacle, having two sealing rings (21, 22) for sealing arrangement in the electronics housing (5), wherein the sealing rings (21, 22) are arranged one behind the other in a direction of extension (8) of the adapter housing (11).

2. Electronic assembly (6) according to claim 1, **characterized in that** the sealing rings (21, 22) are formed in one piece and are connected to each other via at least one web.

3. Electronic assembly (6) according to claim 1, **characterized in that** the sealing rings (21,22) are formed separately from each other.

4. Electronic assembly (6) according to one of the preceding claims, **characterized in that** the fastening means (23, 23') is a web or a bracket.

5. Electronic assembly (6) according to one of the preceding claims, **characterized in that** the plug connector (12, 12') comprises a connection side (121) and a contact side (120), wherein the connection side (121) is accessible from the second opening (141) of the adapter housing (11, 11'), and wherein the contact side (120) is accessible from the first opening (131) of the adapter housing (11, 11').

6. Electronic assembly (6) according to one of the preceding claims, **characterized in that** the connection side (121) is designed as a plug and/or socket.

7. Electronic assembly (6) according to one of the preceding claims, **characterized in that** the plug connector (12, 12') is detachably arranged in the adapter housing (11, 11'), in particular clamped, latched or screwed.

8. Electronic assembly (6) according to one of the preceding claims, **characterized in that** the plug connector (12, 12') comprises a seal so that it is arranged in a sealing manner in the adapter housing (11, 11').

9. Electronic assembly (6) having two adapter arrangements (1, 1') according to one of the preceding claims, which are designed to correspond to one another and are plugged into one another, wherein the first adapter arrangement (1) comprises a first fastening means (23) and a first plug connector (12), wherein the second adapter arrangement (1') comprises a second fastening means (23') and a second plug connector (12'), and wherein the first fastening means (23) is formed corresponding to the second fastening means (23') and the first plug connector (12) is formed corresponding to the second plug connector (12').

10. Electronic assembly (6) according to claim 9, **characterized in that** the first adapter arrangement (1) comprises a web as a fastening means (23) and the second adapter arrangement (1') comprises a bracket as a fastening means (23'), and wherein the bracket engages behind the web in a fastening state.

## Revendications

1. Module électronique (6) comprenant :
a. un boîtier d'électronique (5) qui est accessible par un côté de couvercle et peut être fermé avec un couvercle ou une pièce formant couvercle et dans lequel sont disposés des composants électroniques,
**caractérisé en ce que** le module électronique comprend en outre :
b. deux dispositions d'adaptateur (1, 1') se correspondant l'une à l'autre, qui sont disposées de façon interchangeable sur des faces frontales de boîtier (53, 54) du boîtier d'électronique (5) dans des logements (50) du boîtier d'électronique (5) et qui sont introduites dans celui-ci en passant par le côté du couvercle,
c. chacune des dispositions d'adaptateur (1, 1') étant conçue pour le branchement de lignes électrique (41) sur un boîtier d'électronique (5), avec un boîtier d'adaptateur (11, 11') qui présente un volume intérieur (114) et qui présente une ouverture (131, 141) respectivement sur deux faces frontales (13, 14) opposées, et avec un connecteur enfichable (12, 12') qui est disposé dans le volume intérieur (114) du boîtier d'adaptateur (11, 11') et qui est accessible à travers chacune des ouvertures (131, 141),
d. chacune des dispositions d'adaptateur (1, 1') comportant en outre une zone de branchement (111) avec un moyen de fixation (23, 23') pour la fixation d'une deuxième disposition d'adaptateur (1', 1) correspondante, ainsi qu'une région d'étanchéité (110) qui est disposée dans le logement, avec deux joints d'étanchéité (21, 22) à disposer dans le boîtier d'électronique (5) de façon à obtenir l'étanchéité, les joints d'étanchéité (21, 22) étant disposés l'un derrière l'autre dans le sens d'une dimension (8) du boîtier d'adaptateur (11).

2. Module électronique (6) selon la revendication 1, **caractérisé en ce que** les joints d'étanchéité (21, 22) sont formés d'une pièce et sont reliés l'un à l'autre par au moins une barrette.

3. Module électronique (6) selon la revendication 1, **caractérisé en ce que** les joints d'étanchéité (21, 22) sont séparés l'un de l'autre.

4. Module électronique (6) selon l'une des revendications précédentes, **caractérisé en ce que** le moyen de fixation (23, 23') est une barrette ou un étrier.

5. Module électronique (6) selon l'une des revendications précédentes, **caractérisé en ce que** le connecteur enfichable (12, 12') comporte un côté de branchement (121) et un côté de contact (120), le côté de branchement (121) étant accessible par la deuxième ouverture (141) du boîtier d'adaptateur (11, 11') et le côté de contact (120) étant accessible par la première ouverture (131) du boîtier d'adaptateur (11, 11').

6. Module électronique (6) selon l'une des revendications précédentes, **caractérisé en ce que** le côté de branchement (121) est conformé comme une prise mâle et/ou femelle.

7. Module électronique (6) selon l'une des revendications précédentes, **caractérisé en ce que** le connecteur enfichable (12, 12') est disposé de façon amovible dans le boîtier d'adaptateur (11, 11'), en particulier serré, enclenché ou vissé.

8. Module électronique (6) selon l'une des revendications précédentes, **caractérisé en ce que** le connecteur enfichable (12, 12') comporte un joint d'étanchéité, de sorte qu'il est disposé de façon étanche dans le boîtier d'adaptateur (11, 11').

9. Module électronique (6) avec deux dispositions d'adaptateur (1, 1') selon l'une des revendications précédentes, qui sont conformées de façon à se correspondre l'une à l'autre et sont emboîtées l'une dans l'autre, la première disposition d'adaptateur (1) comportant un premier moyen de fixation (23) et un premier connecteur enfichable (12), la deuxième disposition d'adaptateur (1') comportant un deuxième moyen de fixation (23') et un deuxième connecteur enfichable (12') et le premier moyen de fixation (23) étant conformé de façon à correspondre au deuxième moyen de fixation (23') et le premier connecteur enfichable (12) étant conformé de façon à correspondre au deuxième connecteur enfichable (12').

10. Module électronique (6) selon la revendication 9, **caractérisé en ce que** la première disposition d'adaptateur (1) comporte une barrette comme moyen de fixation (23) et la deuxième disposition d'adaptateur (1') comporte un étrier comme moyen de fixation (23'), l'étrier passant par derrière la barrette dans un état de fixation.
